# EUROPÄISCHE PATENTSCHRIFT

(11) **EP 1 813 535 B1**
(45) Veröffentlichungstag und Bekanntmachung des Hinweises auf die Patenterteilung: **11.11.2009**
(21) Anmeldenummer: 06001695.3
(22) Anmeldetag: 27.01.2006
(51) Int. Cl.: B65B 69/00

(54) **Verfahren und Vorrichtung zum Rückgewinnen von Tee aus fehlerhaft hergestellten Teebeuteln**
Method and apparatus for recycling tea from scrap tea-bags
Procédé et dispositif pour le recyclage du thé à partir des déchets de fabrication de sachets de thé

(43) Veröffentlichungstag der Anmeldung: 01.08.2007
(73) Patentinhaber: Ostfriesische Tee Gesellschaft Laurens Spethmann GmbH & Co. KG, 21218 Seevetal (DE)
(72) Erfinder: Erdmann, Peter, 21244 Buchholz (DE); Klintworth, Ulrich, 21717 Deinste (DE)
(74) Vertreter: Hauss-Löhde, Corinne

(56) Entgegenhaltungen:
- GB-A- 1 494 627
- US-A- 3 386 602
- US-A- 3 596 842
- US-A- 3 664 530

## Beschreibung

Die vorliegende Erfindung betrifft ein Verfahren und eine Vorrichtung zum Rückgewinnen von Tee aus fehlerhaft hergestellten Teebeuteln.

Teebeutel werden industriell seit langem in so genannten Teebeutel-Produktionsmaschinen gefertigt. Diese sind heute üblicherweise in der Lage, aus einer kontinuierlichen Zuführung (Beschickung) von losem Tee einer bestimmten Charge der Maschine sowie aus kontinuierlicher Zuführung von Teebeutelpapier, Etiketten, Faden und Kartonage eine Packungseinheit von Teebeuteln herzustellen. Dabei wird der Tee üblicherweise mittels eines kontinuierlichen Luftstroms aus dem Sack, in dem die Tee-Charge transportiert und aufbewahrt wurde, der Maschine in die so genannte Rohwarenzuführung zugeführt. Teebeutelpapier, schon bedrucktes Etikettenpapier und Faden laufen von Rollen kontinuierlich in die Maschine hinein, und die (noch flach gefaltete) Kartonage für die Umverpackung der zu produzierenden Verpackungseinheit rutscht von einem bereitliegendem Stapel kontinuierlich in die Maschine nach. Üblicherweise elektronisch und mechanisch gesteuert, fabriziert die Maschine durch Falten, Schneiden und Knoten in äußerst komplexer Weise zunächst die einzelnen Teebeutel und verpackt von diesen dann eine bestimmte Anzahl in die (von ihr automatisch aufgefaltete) Kartonage. Diese Maschine und das damit verbundene Teebeutel-Herstellungsverfahren sind nicht Gegenstand dieses Schutzrechtes.

Bei dem beschriebenen Herstellungsprozess werden in der Maschine Selbstkontrollen durchgeführt. Z. B. gibt es (bekannte) Kriterien, an denen die Maschinensteuerung einen fehlerhaften Knoten an dem soweit produzierten Teebeutel erkennen kann. Derart fehlerhaft hergestellte Teebeutel ist die Maschine auch schon bekanntlich in der Lage, aus der Fertigungslinie automatisch auszustoßen. Herkömmlich werden diese fehlerhaften Teebeutel in einen Sammelbehälter hinein ausgestoßen. Der Inhalt dieses Sammelbehälters wird dann entweder dem Abfall zugeführt oder separaten Teebeutel-Zerschneide- und Aufbereitungsmaschinen wie z. B. gemäß GB 1 494 627 von Tingey, die ein Verfahren und eine Vorrichtung gemäß dem Oberbegriff des Anspruchs 1 bzw. 7 offenbart.

Dieser Umgang mit ausgesonderten Teebeuteln hat sich insbesondere in der großindustriellen Herstellung von Teebeuteln als aufwendig und daher gewissermaßen unwirtschaftlich herausgestellt. Ein besonderes Problem bei der Wiederverwertung von Tee aus solchen fehlerhaften Teebeuteln ist dabei insbesondere die so genannte "Chargen-Reinheit", die auch gemäß der Verordnung (EG) Nr. 178/2002 vom 28. Januar 2002 zur Festlegung der allgemeinen Grundsätze und Anforderungen des Lebensmittelrechts, zur Errichtung der Europäischen Behörde für Lebensmittelsicherheit und zur Festlegung von Verfahren zur Lebensmittelsicherheit von Produzenten in der EU gefordert wird. Denn die oben beschriebene Teebeutel-Produktionsmaschine verarbeitet eine Tee-Charge ganz üblicherweise in weniger als einem Tag. Da aber das Rückgewinnen der ausgestoßenen, fehlerhaften Teebeutel wie beschrieben bekanntlich gesammelt und daher zeitverzögert geschieht, ist es ausgesprochen schwierig, wenn nicht unmöglich sicherzustellen, dass der rückgewonnene Tee in die Charge zurückgeführt wird, aus der er stammt. Zusätzlich erschwert wird die herkömmliche Rückgewinnung dadurch, dass in der dafür vorgesehenen Maschine bisher fehlerhafte Teebeutel nicht nur aus einer, sondern aus mehreren Teebeutel-Produktionsmaschinen verarbeitet werden. Dies macht die sichere Chargen-Zuordnung in ökonomischer Weise nahezu unmöglich.

Der vorliegenden Erfindung liegt die Aufgabe zugrunde, ein Verfahren und eine Vorrichtung zum Rückgewinnen von Tee aus fehlerhaft hergestellten Teebeuteln zu schaffen, welches insbesondere unter dem Aspekt der Chargen-Reinheit ökonomischer ist.

Diese Aufgabe wird erfindungsgemäß durch ein Verfahren mit den Merkmalen des Anspruchs 1 und eine Vorrichtung mit den Merkmalen des Anspruchs 7 gelöst. Bevorzugte Ausgestaltungen sind in den Unteransprüchen angegeben.

Erfindungsgemäß wird bei dem Verfahren zum Rückgewinnen von Tee aus fehlerhaft hergestellten Teebeuteln ein fehlerhaft hergestellter Teebeutel, welcher von einer Teebeutel-Produktionsmaschine mit Tee aus einer bestimmten Tee-Charge befüllt wurde, in im wesentlichen parallele Streifen zerschnitten. Die Teebeutel-, Faden- und Ettikettenschnitzel werden vom zuvor im Teebeutel enthaltenen Tee abgesiebt. Und der abgesiebte Tee wird direkt, zwar möglicherweise zeitverzögert, aber jedenfalls noch während der Verarbeitung der Tee-Charge, aus der der fehlerhafte Teebeutel stammt, in die Teebeutel-Produktionsmaschine zur erneuten Verarbeitung zurückgeleitet.

Besonders bevorzugt wird bei dem Verfahren ein als fehlerhaft hergestellter Teebeutel zunächst als solcher automatisch erkannt und automatisch aus der Teebeutel-Produktionsmaschine ausgestoßen.

Bevorzugt ist auch, diese Schritte in möglichst großer Nähe zu der Teebeutel-Produktionsmaschine automatisch und/oder mit möglichst geringer zeitlicher Verzögerung auszuführen, um einerseits die Chargen-Reinheit sicherzustellen und andererseits die Transportwege zwischen den einzelnen Schritten des erfindungsgemäßen Verfahrens möglichst kurz und unkompliziert zu halten.

Besonders bevorzugt ist daher, dass ein als fehlerhaft erkannter Teebeutel direkt aus der Teebeutel-Produktionsmaschine in ein Schneidwerk einer Teerückgewinnungsvorrichtung geleitet wird, z. B. indem der Teebeutel nach dem automatischen Ausstoßen direkt in einen Einfüllstutzen des Schneidwerks hineinfällt, und dass der zerschnittene Teebeutel dann direkt in ein Siebwerk fällt, wo die Teebeutel-, Faden- und Ettikettenschnitzel vom Tee abgesiebt werden, und dass schließlich der Tee - sofort oder auch in regulierbaren Zeitintervallen - wieder in eine Zuleitung der Tee-Charge zur Rohwarenzuführung der Teebeutel-Produktionsmaschine eingesaugt wird. Auch die Teebeutel-, Faden- und Ettikettenschnitzel können direkt nach dem Absieben durch Absaugen entfernt und zum Beispiel einer Brikettpresse zugeführt werden.

Bevorzugt ist erfindungsgemäß auch, dass der als fehlerhaft erkannte Teebeutel in Streifen von 4 bis 8 mm, insbesondere 6 mm Breite zerschnitten wird. Denn einerseits fällt dann der üblicherweise zu Teebeuteln verarbeitete Tee mit einer Körnung zwischen 0,2 und 2 mm (Fannings, Feinschnitt) aus Teebeutel-Streifen dieser Breite, wie sich erfindungsgemäß herausgestellt hat, besonders sicher heraus, ohne dabei selbst in nennenswertem Umfang weiter zerschnitten zu werden. Und andererseits bauschen sich Teebeutel- und Ettikettenschnitzel dieser Breite, wie sich erfindungsgemäß herausgestellt hat, geringer auf als in anderen Breiten, so dass diese Teebeutelschnitzel sich raumökonomischer absieben und abtransportieren und insbesondere auch besser absaugen lassen.

Erfindungsgemäß ist auch eine Vorrichtung zum Rückgewinnen von Tee aus fehlerhaft hergestellten Teebeuteln mit einem Schneidwerk aus ineinander kämmenden Schneidzylindern. Diese Schneidzylinder sind auf mindestens zwei parallelen, drehangetriebenen Wellen angeordnet - und zwar so, dass ein Schneidzylinder eine erste und eine zweite radial umlaufende Kante aufweist, die jeweils axial gegen eine radial umlaufende Kante eines anderen Schneidzylinders auf einer anderen Welle als Gegenschneide abschert. Besonders einfach vorstellbar und erfindungsgemäß gut ausführbar ist ein solcher Schneidzylinder als kreiszylindrische Scheibe ausgebildet mit einer Zylinderhöhe (axialen Ausdehnung) von vorzugsweise 4 mm bis 8 mm, insbesondere 6 mm. Die beiden (gemäß der mathematischen Gestalt eines Kreiszylinders kreisförmigen) Zylinderkanten eines solchen Schneidzylinders scheren axial gegen jeweils eine solche Schneidkante eines Schneidzylinders der gleichen Gestalt auf einer parallel angeordneten Welle ab. Da auch diese beiden kreiszylindrischen Schneidzylinder auf der parallelen Welle eine zweite (kreisförmige) radial umlaufende Schneidkante aufweisen, schließt sich auf der Welle des zuerst beschriebenen kreiszylindrischen Schneidzylinders in beide axialen Richtungen jeweils ein Schneidzylinder dieser selben Gestalt an - und zwar wiederum vorzugsweise um 4 mm bis 8 mm, insbesondere 6 mm beabstandet. So scheren dann die zweiten Schneidkanten der beiden beschriebenen Schneidzylinder auf der parallelen Welle gegen die beiden zuletzt beschriebenen Schneidzylinder ebenfalls in beschriebener Weise ab. Derart abwechselnd auf den beiden parallelen Wellen angeordnet, kämmen dann auf jeder der Wellen eine größere Anzahl, z. B. 10 solche kreiszylindrischen Schneidzylinder der beschriebenen Gestalt ineinander, so dass sich zwischen den beiden äußersten Schneidzylindern eine axiale Länge dieses Schneidwerks zwischen 8 cm und 16 cm, insbesondere 12 cm ergibt.

Durch derart ausgestaltete Schneidzylinder entsteht eine Ausführungsform der Erfindung, die sich besonders einfach maschinell herstellen lässt. Außerdem ist der Bauraum, den dieses Schneidwerk einnimmt, vorteilhaft klein, so dass sich das Anordnen einer damit ausgestatteten Vorrichtung zum Rückgewinnen von Tee direkt bei einer Teebeutel-Produktionsmaschine raumökonomisch leichter bewerkstelligen lässt.

Außer dem soweit schon auch durch die bevorzugte Ausgestaltung beschriebenen Schneidwerk weist die erfindungsgemäße Vorrichtung auch ein Siebwerk zum Absieben der Teebeutel-, Faden- und Etikettenschnitzel auf.

Diese und andere Merkmale der Erfindung werden im folgenden mit Blick auf die beigefügten Zeichnungen beschrieben.
- **Figur 1**: zeigt schematisch eine räumliche Ansicht einer erfindungsgemäßen Vorrichtung und des Materialflusses dort hindurch,
- **Figur 2**: zeigt eine räumliche Ansicht einer erfindungsgemäßen Vorrichtung zum Rückgewinnen von Tee,
- **Figur 3**: zeigt eine räumliche Ansicht der Siebvorrichtung der Vorrichtung nach Figur 2 aus derselben Blickrichtung wie Figur 2,
- **Figur 4**: zeigt eine Draufsicht auf die Siebvorrichtung nach Figur 3,
- **Figur 5**: zeigt eine Seitenansicht der Siebvorrichtung gemäß Figur 3 und 4, geschnitten entlang A-A in Figur 4,
- **Figur 6**: zeigt eine geschnittene Seitenansicht der Vorrichtung gemäß Figur 2, geschnitten entlang A-A in Figur 4,
- **Figur 7**: zeigt eine Seitenansicht des Schneidwerks aus einer der Vorrichtungen gemäß Figur 1 bis 6 und
- **Figur 8**: zeigt eine schematische Draufsicht auf das Schneidwerk gemäß Figur 7.

Figur 6 zeigt eine geschnittene Seitenansicht einer Vorrichtung **2** zum Rückgewinnen von Tee aus fehlerhaft hergestellten Teebeuteln (nicht dargestellt). Räumlich ist diese Vorrichtung **2** in Figur 2 erkennbar. Ein fehlerhaft hergestellter Teebeutel wurde innerhalb einer Teebeutel-Produktionsmaschine (nicht dargestellt) automatisch als fehlerhaft erkannt und aus der Teebeutel-Produktionsmaschine ausgestoßen. Diese Ausstoßbewegung lässt den Teebeutel vorzugsweise unmittelbar in den oberen Einlass **4** (siehe wieder Figur 6) eines Schneidwerks **6** der Vorrichtung **2** hineinfallen. Ein Trichter (nicht dargestellt) oder eine Rutsche (nicht dargestellt) können die Zielsicherheit dieses Transportes in das Schneidwerk **6** unterstützen.

Das Schneidwerk **6** ist schematisch in Figur 7 und Figur 8 erkennbar. Das Schneidwerk **6** weist zwei Reihen von Schneidzylindern **8, 10** auf, die auf zwei parallelen, drehangetriebenen Wellen **12, 14** ineinander kämmen (der Drehantrieb in Gestalt eines Elektromotors **15** ist in Figur 6 erkennbar). Eine erste radial umlaufende Kante **16** eines der Schneidzylinder **8.4** auf der ersten Welle **12** schert als Schneide **16** gegen eine radial umlaufende Kante **18** eines der Schneidzylinder **10.4** auf der anderen Welle **14** als Gegenschneide **18** ab. Die zweite radial umlaufende Kante **20** des Schneidzylinders **8.4 -** welche als Absatz axial in eine Gegenrichtung (in Figur 8 nach oben) zu der ersten Kante **16** (in Figur 8 nach unten) weist - schert als zweite Schneide **20** dieses Zylinders **8.4** axial gegen eine radial umlaufende Kante **22** eines dritten Zylinders **10.3** (wiederum auf der zweiten Welle 14) ab. Dadurch, dass die Schneidzylinder 8, 10 gemäß allen Figuren als kreiszylindrische Scheiben ausgebildet sind, sind alle Schneidkanten 16 bis 22 kreisförmig - was besonders gut in Figur 7 erkennbar ist.

Die ineinander kämmenden Schneidzylinder 8, 10 auf den Wellen 12, 14 drehen sich gegensinnig in Richtung der Pfeile 24, 26 in Figur 7 und ziehen so einen Teebeutel, welcher von oben in den Schneidwerk-Einzug 4 hineinfällt, in die beschriebene kämmende Schneidgeometrie hinein. Dieser von der gegensinnigen Drehrichtung 24, 26 bewerkstelligte Einzug wird in der abgebildeten Ausgestaltung zusätzlich unterstützt durch axiale Riffelungen 28 auf den Zylindermantelflächen aller Schneidzylinder 8 und 10. Zusätzlich kann der Einzug von Teebeuteln in den Schneidspalt 4 durch eine Bewegungsvorrichtung zum Beispiel in Gestalt rotierender Mischarme (nicht dargestellt) unterstützt werden, die den Raum 30 (siehe Figur 6) oberhalb des Schneidwerks 6 durchwühlen. Dadurch werden Teebeutel, welche von oben in das Schneidwerk 6 hineinfallen und vielleicht zufällig horizontal auf den beiden Schneidwellen 8, 12; 10, 14 zu liegen kommen, so dass die Riffelungen 28 sie nicht ergreifen können, in eine andere Position bewegt, um schließlich doch in die Schneidwerk-Zuführung 4 eingezogen zu werden. Die Funktion dieses Einzugs in den Spalt 4 ist auch abhängig von der Tiefe, mit der die Schneidzylinder 8, 10 ineinander kämmen, also auch vom Abstand der parallelen Wellen 12, 14 voneinander. Erfindungsgemäß kann dieser Abstand einstellbar sein.

Teebeutel, die nun also in den Schneidspalt 4 zwischen den Schneidzylindern 8, 10 geraten, werden in im wesentlichen parallele Streifen geschnitten. Deren Breite ist von der Zylinderhöhe der Schneidzylinder 8, 10 abhängig, sie entspricht der Zylinderhöhe im wesentlichen und beträgt vorzugsweise zwischen 4 mm und 8 mm, insbesondere 6 mm. Diese Teebeutelstreifen sowie Faden und Etikettenschnitzel fallen zusammen mit dem Tee, der in dem Teebeutel enthalten war, unterseitig aus dem Schneidwerk 6 hinaus und landen in einer Sieb-Schüttelrinne 32 (Figur 6). Die Gestalt der Schüttelrinne **32** geht auch aus Figur 3, 4 und 5 hervor. Sie ist im Querschnitt im wesentlichen V-förmig mit hohen Rändern, so dass das zerschnittene Material sicher in der Rinne bleibt. Durch den Boden der Schüttelrinne 32 gehen Siebbohrungen hindurch mit einem Durchmesser von vorzugsweise 2 mm bis 5 mm, insbesondere 3 mm.

Mit Blick auf Figur 3 und 5 ist der Schwingungsantrieb der Schüttelrinne 32 erkennbar: Ein mit Unwucht rotierender Elektromotor 34 ist an einem Chassis 36 befestigt, welcher auf vier Schraubenfedern **38** steht. Durch die so bewirkte Schwingung des Chassis **36** wird auch die Schüttelrinne **32** in Schwingung versetzt, welche über vier schräg aufwärts orientierte Blattfedern **40** an dem Chassis **36** befestigt ist. Durch die Orientierung schräg aufwärts der Blattfedern **40** ergibt sich eine Bewegungsform der Schwingung der Schüttelrinne **32** mit einer schräg aufwärts gerichteten Abwurfphase des in der Schüttelrinne **32** befindlichen Gutes und mit einer anschließenden Rückführphase. Die Mechanik und Dynamik solcher Schüttelrinnen-Antriebe sind im Maschinenbau hinlänglich bekannt und werden deshalb hier nicht weiter vertieft.

Durch diesen Schüttelantrieb wird das im Schneidwerk **6** zerschnittene Gut in der Schüttelrinne **32** nach rechts in Figur 6 transportiert. Dabei werden Teebeutel- und Etikettpapierstreifen sowie größere Fadenschnitzel mittels der Siebbohrungen **33** abgesiebt. Durch die Siebbohrungen **33** nämlich fallen die kleineren Schnitzel und insbesondere auch der Tee in eine Auffang-Schüttelrinne **42.** Die Auffang-Schüttelrinne **42** verläuft parallel zu der Sieb-Schüttelrinne **32** unmittelbar unter deren Siebbohrungen **33** entlang. Auch die Auffang-Schüttelrinne **42** ist mittels der Blattfedern **40** an dem Chassis **36** aufgehängt, so dass das dorthinein gefallene Gut ebenfalls nach rechts in Figur 6 transportiert wird.

Die in der Sieb-Schüttelrinne **32** nach rechts transportierten Papierstreifen und Fadenschnitzel landen schließlich in einer Saugvorrichtung **44** (auch in Figur 2 in räumlicher Darstellung erkennbar) und werden von dort durch eine aus dem Siebwerk führende Rohrleitung **46** einer Entsorgung zugeführt.

Wieder mit Blick auf Figur 6 landet das in der Auffang-Schüttelrinne **42** nach rechts in Figur 6 transportierte, abgesiebte Gut in einem kleinen Trichter **48,** welcher in ein zweites Siebwerk **50** führt. Dies nun ist wegen des größeren Abbildungsmaßstabes noch besser in Figur 5 zu erkennen. Das zweite Siebwerk **50** ist in einem länglichen, rechteckigen Kasten **52** (siehe auch Figur 3) untergebracht. Durch eine seitliche Klappe **54** (siehe auch wieder Figur 5) sind plane Sieb-Blechstreifen **56, 58, 60, 62** planparallel übereinander in das Gehäuse **52** hineingesteckt - und zwar etwa nach Art von Backblechen, die in ein Ofenrohr hineingesteckt werden. In dem Kasten **52** des zweiten Siebwerks **50** sind also in den Seitenwänden Führungen (nicht dargestellt), welche die Siebbleche **56, 58, 60, 62** planparallel übereinander halten, ohne dass sie in dem Gehäuse **52** verrutschen.

Wie besonders gut mit Blick auf die schematische Figur 1 räumlich erkennbar, weisen die vier Siebbleche **56** bis **62** jeweils ein rechteckiges Feld von Siebbohrungen **64** auf. Dabei ist das rechteckige Feld von Siebbohrungen **64** in der obersten Sieb-Blechfläche **56** in der Transportrichtung des Schüttelantriebs - der über die Blattfedern **66** (Figur 3) auch auf dieses zweite Siebwerk **50,** allerdings in entgegengesetzter Richtung, also in Figur 5 und 6 nach links, wirkt - vor dem rechteckigen Feld **64** der Siebbohrungen in der darunter liegenden Sieb-Blechfläche **58** angeordnet. Diese Anordnung der Felder **64** von Siebbohrungen voreinander setzt sich in den darunter liegenden Sieb-Blechflächen **60, 62** fort. Auf diese Weise entsteht eine Kaskade von Sieben, durch welche der rückzugewinnende Tee schließlich sicher von den noch verbleibenden Fadenschnitzeln und kleinen Papierschnitzeln und anderen Verunreinigungen getrennt wird, welche von den Sieb-Blechflächen **56** bis **62** abgesiebt wurden. In Figur 5 sind die Felder **64** der Siebbohrungen nur als senkrechte Bohrungs-Mittellinien angedeutet, aber dort so auch als Kaskade erkennbar.

Der so rückgewonnene Tee fällt schließlich durch ein Fenster **66** in der Unterseite **68** des Gehäuses **52** in eine Saugvorrichtung **70.** Diese leitet den rückgewonnenen Tee durch eine Rohrleitung **72** zur erneuten Verarbeitung zurück in die Rohwarenzuführung der Teebeutel-Produktionsmaschine (nicht dargestellt), welche noch immer mit der selben bestimmten Tee-Charge beschickt wird, aus der der Tee in dem fehlerhaft hergestellten Teebeutel stammte.

Die in der zweiten Siebvorrichtung **50** abgesiebten Reste dagegen fallen vom jeweiligen Sieb-Blechstreifen, in Figur 5 und 6 am linken Rand des Gehäuses **52** aus dem selben vom Schüttelantrieb **34** angetrieben, hinaus und fallen wiederum in eine Absaugvorrichtung **74** für den Abfall, die mit der Absaugvorrichtung **44, 46** in Verbindung steht und auch diese restlichen Verunreinigungen der Entsorgung zuleitet.

## Patentansprüche

1. Verfahren zum Rückgewinnen von Tee aus fehlerhaft hergestellten Teebeuteln mit den Schritten:
- Zerschneiden eines fehlerhaft hergestellten Teebeutels, welcher von einer Teebeutel-Produktionsmaschine mit Tee aus einer bestimmten Tee-Charge befüllt wurde, in im wesentlichen parallele Streifen,
- Absieben der Teebeutel-, Faden- und Ettikettenschnitzel vom zuvor darin enthaltenen Tee,
**dadurch gekennzeichnet, dass** der abgesiebte Tee in die mit der bestimmten Tee-Charge beschickte Rohwarenzuführung der Teebeutel-Produktionsmaschine zurückgeleitet wird.

2. Verfahren nach dem vorhergehenden Anspruch, **gekennzeichnet durch** den vorangehenden Schritt:
- Automatisches oder händisches Zuführen als fehlerhaft erkannter und aus der Teebeutel-Produktionsmaschine ausgestoßener Teebeutel zu dem nächsten Schritt.

3. Verfahren nach einem der vorhergehenden Ansprüche, **gekennzeichnet durch** den vorangehenden Schritt:
- Automatisches als fehlerhaft Erkennen und Ausstoßen des fehlerhaften Teebeutels aus der Teebeutel-Produktionsmaschine.

4. Verfahren nach einem der vorhergehenden Ansprüche, **dadurch gekennzeichnet, dass** der Teebeutel in Streifen von 4 mm bis 8 mm, insbesondere 6 mm Breite zerschnitten wird.

5. Verfahren nach einem der vorhergehenden Ansprüche, **dadurch gekennzeichnet, dass** das Zurückleiten in regulierbaren Zeitintervallen durchgeführt wird.

6. Verfahren nach einem der vorhergehenden Ansprüche, **gekennzeichnet durch** den Schritt:
- Absaugen der abgesiebten Teebeutel-, Faden- und Ettikettenschnitzel und deren Entfernen.

7. Vorrichtung (2) zum Rückgewinnen von Tee aus fehlerhaft hergestellten Teebeuteln insbesondere zur Durchführung des Verfahrens nach einem der vorhergehenden Ansprüche, **gekennzeichnet durch** ein Schneidwerk mit Schneidzylindern (8, 10), die auf mindestens zwei parallelen, drehangetriebenen Wellen (12, 14) so ineinander kämmen, dass eine erste radial umlaufende Kante (16) eines Schneidzylinders (8.4), der auf einer Welle (12) gelagert ist, als Schneide (16) axial gegen eine radial umlaufende Kante (18) eines anderen Zylinders (10.4), der auf einer anderen Welle (14) gelagert ist, als Gegenschneide (18) abschert und dass eine zweite radial umlaufende, axial in eine Gegenrichtung zu der ersten weisende, Kante (20) des einen Zylinders (8.4) als zweite Schneide (20) dieses Zylinders axial gegen eine radial umlaufende Kante (22) eines dritten Zylinders (10.3) auf einer anderen Welle (14) abschert, sowie **durch** ein Siebwerk und **durch** eine Saugvorrichtung (70) mit einer in die Rohwarenzuführung der Teebeutel-Produktionsmaschine führenden Rohrleitung (72) zum Zurückleiten des abgesiebten Tees zur erneuten Verarbeitung.

8. Vorrichtung (2) nach dem vorhergehenden Anspruch, **dadurch gekennzeichnet, dass** der Abstand zwischen der ersten und der zweiten radial umlaufenden Kante (16, 20) des Schneidzylinders 4 mm bis 8 mm, insbesondere 6 mm, beträgt.

9. Vorrichtung (2) nach einem der vorhergehenden Ansprüche, **dadurch gekennzeichnet, dass** die Wellen (12, 14) horizontal angeordnet sind mit einer Beweungsvorrichtung, durch die die Teebeutel, welche oberhalb des Schneidwerks (6) vor dem Zerschneiden auf den Schneidzylindern (8, 10) aufliegen, in Bewegung versetzt werden um den Einzug in das Schneidwerk zu fördern.

10. Vorrichtung (2) nach einem der vorhergehenden Ansprüche, **dadurch gekennzeichnet, dass** das Siebwerk mindestens eine Schüttelrinne (32) aufweist mit Siebbohrungen (33) durch den Boden der Schüttelrinne und mit einem Schüttelantrieb zum Transportieren des Tees und der Teebeutel-, Faden- und Ettikettenschnitzel entlang der Schüttelrinne (32).

11. Vorrichtung (2) nach dem vorhergehenden Anspruch, **dadurch gekennzeichnet, dass** mindestens zwei Sieb-Schüttelrinnen (32) parallel zueinander unmittelbar übereinander angeordnet sind und dass die Siebbohrungen in der oberen Sieb-Schüttelrinne (32) in der Transportrichtung des Schüttelantriebs vor den Siebbohrungen (64) in der unteren Sieb-Schüttelrinne (32) angeordnet sind.

12. Vorrichtung (2) nach einem der beiden vorhergehenden Ansprüche, **dadurch gekennzeichnet dass** das Schneidwerk (6) und die mindestens eine Sieb-Schüttelrinne (32) übereinander angeordnet sind, so dass der Tee und die Teebeutel-, Faden- und Ettikettenschnitzel in das Siebwerk (50) fallen.

13. Vorrichtung (2) nach einem der vorhergehenden Ansprüche, **gekennzeichnet durch** eine Saugvorrichtung (44) mit einer aus dem Siebwerk führenden Rohrleitung (46) zum Entfernen der abgesiebten Teebeutel-, Faden- und Ettikettenschnitzel.

## Claims

1. Method of recovering tea from incorrectly produced teabags, having the following steps:
- cutting into essentially parallel strips a defectively produced teabag which has been filled with tea from a specific batch of tea by a teabag-production machine,
- sieving out the teabag, thread and label scraps from tea previously contained therein,
**characterized in that** the sieved-out tea is directed back into the raw-material feed, charged with the specific batch of tea, of the teabag-production machine.

2. Method according to the preceding claim, **characterized by** the previous step that:
- teabags which have been detected as being defective, and ejected out of the teabag-production machine, are fed automatically or manually to the next step.

3. Method according to one of the preceding claims, **characterized by** the previous step that:
- the teabag is automatically detected as being defective and ejected out of the teabag-production machine.

4. Method according to one of the preceding claims, **characterized in that** the teabag is cut up into strips of 4 mm to 8 mm, in width, in particular 6 mm in width.

5. Method according to one of the preceding claims, **characterized in that** the directing-back operation is carried out at regulatable time intervals.

6. Method according to one of the preceding claims, **characterized by** the following step:
- Extracting the sieved-out teabag, thread and label scraps by suction and removing the same.

7. Apparatus (2) for recovering tea from defectively produced teabags, in particular for implementing the method according to one of the preceding claims, **characterized by** a cutting unit with cutting cylinders (8, 10) which mesh one inside the other on at least two parallel, rotationally driven shafts (12, 14) such that a first radially encircling edge (16) of one cutting cylinder (8.4), which is mounted on a shaft (12), shears axially, as cutting edge (16), against a radially encircling edge (18) of another cylinder (10.4), which is mounted on another shaft (14), as the mating cutting edge (18), and in that a second radially encircling edge (20) of the one cylinder (8.4), this edge being oriented axially in a direction counter to the first, shears axially, as the second cutting edge (20) of this cylinder, against a radially encircling edge (22) of a third cylinder (10.3) on another shaft (14), and also **characterized by** a sieving unit and by a suction means (70) with a conduit (72) which leads into the raw-material feed of the teabag-production machine and is intended for directing the sieved-out tea back for renewed processing.

8. Apparatus (2) according to the preceding claim, **characterized in that** the spacing between the first and the second radially encircling edges (16, 20) of the cutting cylinder is 4 mm to 8 mm, in particular 6 mm.

9. Apparatus (2) according to one of the preceding claims, **characterized in that** the shafts (12, 14) are arranged horizontally with a movement-inducing means by way of which the teabags which rest above the cutting unit (6) prior to being cut up on the cutting cylinders (8, 10) are made to move in order to assist them in being drawn into the cutting unit.

10. Apparatus (2) according to one of the preceding claims, **characterized in that** the sieving unit has at least one oscillating channel (32) with sieving holes (33) through the base of the oscillating channel and with an oscillating drive for transporting the tea and the teabag, thread and label scraps along the oscillating channel (32).

11. Apparatus (2) according to the preceding claim, **characterized in that** at least two sieving oscillating channels (32) are arranged parallel to one another and directly one above the other, and **in that** the sieving holes in the upper sieving oscillating channel (32) are arranged upstream of the sieving holes (64) in the lower sieving oscillating channel (32), as seen in the transporting direction of the oscillating drive.

12. Apparatus (2) according to one of the two preceding claims, **characterized in that** the cutting unit (6) and the at least one sieving oscillating channel (32) are arranged one above the other, and the tea and the teabag, thread and label scraps therefore fall into the sieving unit (50).

13. Apparatus (2) according to one of the preceding claims, **characterized by** a suction means (44) with a conduit (46) which leads out of the sieving unit and is intended for removing the sieved-out teabag, thread and label scraps.

## Revendications

1. Procédé pour le recyclage de thé à partir des déchets de fabrication de sachets de thé, comprenant les étapes suivantes:
- hachage d'un déchet de fabrication de sachet de thé, qui a été rempli d'une charge de thé déterminée par une machine de production de sachets de thé, en lanières essentiellement parallèles;
- séparation par criblage des fragments du sachet de thé, du fil et de l'étiquette du thé antérieurement contenu dans celui-ci,
**caractérisé en ce que** le thé séparé est renvoyé dans le système d'alimentation de la machine de production de sachets de thé garnie de la charge de thé déterminée.

2. Procédé selon la revendication précédente, **caractérisé par** l'étape préalable:
- introduction automatique ou manuelle de sachets de thé reconnus comme défectueux et éjectés de la machine de production de sachets de thé, dans l'étape suivante.

3. Procédé selon l'une quelconque des revendications précédentes, **caractérisé par** l'étape préalable:
- reconnaissance comme défectueux et éjection automatiques du sachet de thé défectueux hors de la machine de production de sachets de thé.

4. Procédé selon l'une quelconque des revendications précédentes, **caractérisé en ce que** le sachet de thé est découpé en lanières d'une largeur de 4 mm à 8 mm, en particulier de 6 mm.

5. Procédé selon l'une quelconque des revendications précédentes, **caractérisé en ce que** le renvoi est effectué à des intervalles de temps réglables.

6. Procédé selon l'une quelconque des revendications précédentes, **caractérisé par** l'étape:
- aspiration des fragments du sachet de thé, du fil et de l'étiquette séparés par criblage et élimination de ceux-ci.

7. Dispositif (2) pour le recyclage de thé à partir des déchets de fabrication de sachets de thé, en particulier pour la mise en oeuvre du procédé selon l'une quelconque des revendications précédentes, **caractérisé par** un hachoir avec des cylindres hacheurs (8, 10), qui s'engagent l'un dans l'autre sur au moins deux arbres parallèles entraînés en rotation (12, 14), de telle manière qu'une première arête radialement périphérique (16) d'un cylindre hacheur (8.4), qui est monté sur un arbre (12), faisant office de lame (16), cisaille axialement une arête radialement périphérique (18) d'un autre cylindre hacheur (10.4), qui est monté sur un autre arbre (14), faisant office de contre-lame (18), et qu'une deuxième arête radialement périphérique (20), orientée axialement dans la direction opposée à la première, du cylindre (8.4), faisant office de deuxième lame (20) de ce cylindre, cisaille axialement une arête radialement périphérique (22) d'un troisième cylindre (10.3) monté sur un autre arbre (14), ainsi que par un crible et par un dispositif d'aspiration (70) avec une conduite tubulaire (72) conduisant dans le système d'alimentation de matières premières de la machine de production de sachets de thé, pour renvoyer le thé séparé par criblage en vue d'un nouveau traitement.

8. Dispositif (2) selon la revendication précédente, **caractérisé en ce que** la distance entre la première et la deuxième arêtes radialement périphériques (16, 20) du cylindre hacheur vaut de 4 mm à 8 mm, en particulier 6 mm.

9. Dispositif (2) selon l'une quelconque des revendications précédentes, **caractérisé en ce que** les arbres (12, 14) sont disposés horizontalement avec un dispositif de déplacement, par lequel les sachets de thé, qui sont déposés sur les cylindres hacheurs (8, 10) au-dessus du hachoir (6) avant le hachage, sont mis en mouvement afin de favoriser leur pénétration dans le hachoir.

10. Dispositif (2) selon l'une quelconque des revendications précédentes, **caractérisé en ce que** le crible comprend au moins une goulotte vibrante (32) avec des trous de criblage (33) à travers le fond de la goulotte vibrante et avec un entraînement vibrant pour le transport du thé et des fragments du sachet de thé, du fil et de l'étiquette le long de la goulotte vibrante (32).

11. Dispositif (2) selon la revendication précédente, **caractérisé en ce qu'**au moins deux goulottes vibrantes de criblage (32) sont disposées parallèlement l'une à l'autre, immédiatement l'une au-dessus de l'autre, et **en ce que** les trous de criblage de la goulotte vibrante de criblage supérieure (32) sont disposés avant les trous de criblage (64) de la goulotte vibrante de criblage inférieure (32) dans la direction de transport de l'entraînement vibrant.

12. Dispositif (2) selon l'une quelconque des deux revendications précédentes, **caractérisé en ce que** le hachoir (6) et ladite au moins une goulotte vibrante de criblage (32) sont disposés l'un au-dessus de l'autre, de telle manière que les fragments du sachet de thé, du fil et de l'étiquette tombent dans le crible (50)

13. Dispositif (2) selon l'une quelconque des revendications précédentes, **caractérisé par** un dispositif d'aspiration (44) avec une conduite tubulaire (46) conduisant hors du crible pour l'évacuation des fragments du sachet de thé, du fil et de l'étiquette.
